# EUROPÄISCHE PATENTSCHRIFT

(11) **EP 1 835 105 B1**
(45) Veröffentlichungstag und Bekanntmachung des Hinweises auf die Patenterteilung: **14.08.2013**
(21) Anmeldenummer: 06111361.9
(22) Anmeldetag: 17.03.2006
(51) Int. Cl.: E05D 15/10

(54) **Beschlagsystem für einen abstellbaren Schiebefluegel**
Fittings for sliding wings
Ferrure pour panneaux coulissants

(43) Veröffentlichungstag der Anmeldung: 19.09.2007
(73) Patentinhaber: HAUTAU GmbH, 31691 Helpsen (DE)
(72) Erfinder: MUEGGE, Dirk, 31688 Nienstädt (DE)
(74) Vertreter: Leonhard, Frank Reimund

(56) Entgegenhaltungen:
- EP-A- 0 916 794
- US-A- 4 384 429

## Beschreibung

Die Erfindung betrifft ein Beschlagsystem für einen abstellbaren Schiebeflügel und einen Schiebeflügel für ein Fenster oder eine Tür. Hierbei wird der Flügel von z.B. zwei oberen und zwei unteren Abstellarmen getragen, die flügelseitig an diesem angelenkt sind. Ihre anderen Enden sind durch eine am Blendrahmen angeordnete obere Führungs- und eine untere Laufschiene über entsprechend geführte Laufelemente bzw. untere Laufwagen schwenkbar gestützt.

Bei bekannten Schiebeflügeln und ihren Beschlagsystemen sind die Lastaufnahme-Achsen gegenüber dem zugehörigen Blendrahmen weit vorgelagert oder beabstandet. Abdeckelemente für die Teile des Beschlagsystems ragen entsprechend weit zum Rauminneren vor. Für die Profile des Flügelrahmens werden besondere Konstruktionen notwendig, was die Kosten der Schiebeflügel im Ganzen erhöht, wenn keine hohen Stückzahlen erreicht werden. Für Sonderlösungen und spezielle Geometrien von Flügeln können natürlich spezifische Profile entworfen werden, aber diese hängen dann an einer spezifischen Sonderlösung, wie sie beispielsweise EP 06 10 0345.5 (Schüco/Hautau, vor dem Anmeldetag unveröffentlicht) offenbart, wo insbesondere das oben liegende Armpaar und das unten liegende Armpaar mit einer vertikalen Stange (dort 20 in Figur 1) zu einem C-förmigen Beschlag verbunden sind, aber zur Aufnahme zwischen dem beweglichen Flügel und dem Festflügel einer besonderen Form und Gestaltung des Profils und Überschlags bedarf, um als Beschlag einbaufähig zu werden und gleichzeitig verdeckt zu arbeiten.

Einen nicht verdeckt arbeitenden Beschlag mit oberem und unterem Armpaar zeigt die EP-A 916 794 (VKR Holding, Velux), bei der die randseitig angeordneten Lenker zumindest bei geschlossenem Flügel in einem sichtbaren Bereich liegen und die Optik beeinträchtigen, vgl. dort Figur 12.

Aus der US 4,384,429 (Rokicki) ist ein beweglicher Schiebeflügel bekannt, der vertikale Stangen besitzt, die über Zahnradverbindungen miteinander gekoppelt sind. Dieser Flügel ist, beispielsweise nach dortiger Figur 4, parallel verstellbar und ist in einem Hauptrahmen geführt, den er nie verlässt. Die Anordnung, welche in der Seitenansicht nach Figur 5 ersichtlich ist, hat demzufolge auch keinen Überschlag am Schiebeflügel, in dem etwas platziert werden kann. Vielmehr wird der Flügel von Hebeln, dort 48, 50 in eine Schließlage bewegt und aus der Schließlage herausbewegt, die sich in beiden Stellungen innerhalb des Umrisses eines Blendrahmens als der Hauptrahmen befindet. Es ist **Aufgabe der Erfindung** ein Beschlagsystem der eingangs genannten Art so weiter zu entwickeln, dass handelsübliche Rahmenprofile eingesetzt werden können, wie sie für Drehflügel, Dreh-Kipp-Flügel oder Kipp-Schiebeflügel bekannt sind, beispielsweise Kunststoffprofile oder Metallprofile. Diese Profile sind preisgünstiger und erreichen eine hohe Abdichtung in der Schließstellung. Durch das Beschlagsystem soll diese hohe Dichtwirkung nicht oder nur geringfügig beeinträchtigt werden. Ein weiteres Ziel ist es dabei, die Last aufnehmenden Teile des Beschlagsystems möglichst dicht an die Flügelfüllung heranzurücken, um entstehende Drehmomente bzw. Torsionskräfte möglichst klein zu halten.

Diese Aufgabe wird durch die Lehre des Anspruchs 1 oder 10 gelöst, indem ein vertikales Stangenelement, das einen oberen und einen unteren Abstellarm zur Ausführung synchroner Bewegungen verbindet, ausgebildet und im Beschlagsystem so angeordnet ist, in einem Hohlraum eines handelsüblichen Flügelrahmen-Profils angeordnet zu werden und damit im montierten Zustand nahe der Flügelfüllung zu liegen kommen kann. Es handelt sich nicht um eine spezielle, im Randbereich gesondert konstruierte Profilform, sondern um eine solche, die dort mit zunächst geschlossenen Hohlräumen, insbesondere im Überschlag versehen ist.

Das Beschlagsystem ist dabei so ausgebildet, das wesentliche Teile, insbesondere die Last des Flügels aufnehmende Teile in dem Flügelüberschlag angeordnet werden können. Beansprucht mit Anspruch 1 ist gleichwohl das Beschlagsystem ohne den Schiebeflügel, an dem das Beschlagsystem montierbar ist oder montiert werden kann.

Es kommen also keine last-aufnehmenden und last-abgebenden Teile des Beschlages vor der durch die Außenfläche des Überschlages gebildeten vertikalen Ebene zu liegen; dies im am Flügel montierten Zustand des Beschlagsystems.

Die Erfindung wird nachfolgend anhand schematischer Zeichnungen an mehreren Ausführungsbeispielen näher beschrieben.
- **Figur 1**: zeigt in perspektivischer Ansicht den Blendrahmen und den abgestellten Flügel eines Schiebefensters.
- **Figur 2**: zeigt in perspektivischer und aus einander gezogener Stellung Teile des Beschlagsystems.
- **Figur 3**: zeigt im Querschnitt ein für Dreh-, Dreh-Kipp- oder Kipp-Schiebefenster "handelsübliches" Blend- und Flügelrahmenprofil, das für des Beschlagsystem der Beispiele der Erfindung verwendbar ist.
- **Figur 4**: zeigt einen Querschnitt durch die horizontalen unteren Holme von Blendund Flügelrahmen mit Teilen des montierten Beschlagsystems.
- **Figur 5**: zeigt einen Querschnitt durch die vorderen senkrechten Holme der beiden Rahmen mit eingebauten Beschlagteilen.
- **Figur 6**: zeigt in perspektivischer Ansicht die "vordere untere Ecke" des Flügelrahmens mit eingebautem Beschlagteil. Vorne ist dort, wo die Öffnung im Blendrahmen geöffnet wird.
- **Figur 7**: zeigt in ähnlicher Darstellung wie Figur 6 die "hintere untere Ecke" des Flügelrahmens.
- **Figur 8**: zeigt einen Querschnitt durch beide Rahmenprofile im Bereich des unteren horizontalen Holmes und bei geschlossenem Flügel und mit einer Abdeckung 16 für die sichtbaren Beschlagteile.

Die Figuren 1 und 2 zeigen einen typischen abstellbaren Schiebeflügel für Fenster oder Türen und ein zugehöriges Beschlagsystem. Der Flügel 1 ist in seiner in Richtung des Pfeils 8 abgestellten, aber noch nicht in Richtung des Pfeils 9 verschobenen Position. Der zugehörige Blendrahmen 4 weist zwei Felder auf, einmal die Öffnung 3a und zum anderen ein geschlossenes Feld 3, vor das der Flügel 1 mit Vertikalholmen 1a,1b verschoben werden kann. Am oberen Holm des Blendrahmens ist eine Führungsschiene 5 und am unteren Holm eine Laufschiene 6 angebracht. Beide erstrecken sich praktisch über beide Felder 3a,3.

Der Flügel 1 wird von zwei oberen Abstellarmen 7a und 7b und zwei unteren Abstellarmen 14a und 14b getragen. Die rahmenseitigen Enden der oberen Arme sind jeweils an einem Gleitelement 19a bzw. 19b angelenkt, die in der Führungsschiene 5 entlang bewegbar sind, beispielsweise gleiten, wenn der Flügel seitlich verschoben wird. Beide Gleitelemente sind durch eine Stangenelement 11 miteinander zu einer Bewegungseinheit verbunden. Jedes rahmenseitige Ende jedes unteren Abstellarms ist jeweils an einem Laufwagen 13a bzw. 13b angelenkt, die mittels Rollen auf der unteren Laufschiene 6 geführt und ebenfalls durch ein horizontales Stangenelement 15 miteinander fest verkuppelt sind.

Die flügelseitigen Enden der Abstellarme 7 und 14 sind am Flügelrahmen angelenkt.

In Figur 2 sind diese Anlenkstellen mit 10a, 10b für die oberen Arme und mit 21a, 21b für die unteren Arme angegeben.

Die in Schließrichtung des Flügels weisende Stirnseite des Flügels wird mit seiner "Vorderseite" 1a, die entgegengesetzte Stirnseite mit "Rückseite" 1b bezeichnet. Aus Figur 2 ist ersichtlich, dass im Bereich der Vorderseite die flügelseitige Anlenkstelle 10b des oberen und die flügelseitige Anlenkstelle 21 b des unteren Abstellarmes über ein vertikales Stangenelement 12 miteinander fest verbunden sind. Hierdurch kann der Flügel beim Abstellen bzw. Andrücken mittels des Handgriffes 2 parallel und gleichmäßig aus seinem Falz (Falzraum oder der Öffnung 3a) heraus und wieder hinein geführt werden.

Wie oben schon erwähnt ist das Beschlagsystem so auszubilden, dass es ohne großen Aufwand an/in Flügelprofilen einmontiert werden kann, die für Dreh-, Dreh-Kipp- oder für Kippschiebefenster handelsüblich sind, also keine Spezialanfertigung darstellen. Ein solches Profil ist im Querschnitt in Figur 3 oder 5 gezeigt. Mit 4 ist das Profil des Blendrahmens und mit 17 das Profil des Flügelrahmens bezeichnet. Wesentliche Elemente zur Abdichtung und zur Wärmedämmung sind als WD hervorgehoben. Solche Profile haben ein hohes Abdichtungsvermögen. Es bestehen geschlossene Kammern 32 (horizontal) und 20h (vertikal) in den Hohlprofilen aus Metall oder Kunststoff, insbesondere im Überschlag 20.

Der Pfeil 8 deutet die Abstellrichtung des Flügels zum Rauminneren hin an.

Dieses Profil findet sich auch in den nachfolgenden Figuren, an Hand derer die Einbaulage der Teile des Beschlagsystems nach dessen Montage gezeigt und beschrieben wird. Der Flächeneinsatz 18 ist meist eine Scheibe.

Der Querschnitt durch die unteren Holme von Flügel- und Blendrahmen gemäß Figur 4 zeigt den Flügel 1 in seiner Schließstellung. Mit 20 ist der Flügelüberschlag bezeichnet.

Auf der unteren Laufschiene 6 sitzt der Laufwagen 13b mit seinen Laufrollen auf. Bei 12a ist ein Abschnitt des vertikalen Stangenelements zu erkennen, welches an der Fronseite des Flügels den oberen und den unteren flügelseitigen Anlenkzapfen der Abstellarme 7b und 14b fest mit einander verbindet, zur einen Stange 12, die in Fluchtung zu dem Abschnitt 12a verläuft. Das Wesentliche, was der Figur 4 entnommen werden kann, ist die Tatsache, dass das Beschlagsystem so ausgebildet ist, dass seine Elemente nach der Montage in einer vertikalen Zone X - bezogen auf die dargestellte Schließstellung des Flügels - zwischen der Innenseite 4a des Blendrahmens 4 und der Außenseite 20a des Flügelüberschlages 20 zu liegen kommen, und zwar, wie noch gezeigt wird, teilweise in Hohlräumen 20h und 32 des Flügelprofils und teilweise in dem von dem Flügelüberschlag 20 "überdeckten Raum", lotrecht fluchtend unterhalb seiner Unterseite 20b.

Kein Element des Beschlagsystems ist aufseitig auf der Innenfläche des Flügelrahmens montiert. Alle Elemente sind mit wenig horizontalem Abstand von der Flügelfüllung montierbar, so dass alle entstehenden Drehmomente und Torsionskräfte begrenzt bleiben.

Lediglich Abschnitte der Abstellarme 14a,14b liegen vor dem "überdeckten Raum", nicht aber die last-aufnehmende und last-abgebende Anlenkstellen am Flügel bzw. am Abstellarm. Dies wird auch aus dem Querschnitt gemäß Figur 5 durch den senkrechten Flügelrahmenholm deutlich. Man erkennt die Lage der gemeinsamen Achse der Anlenkelemente des oberen und des unteren Abstellarmes und des diese verbindenden Stangenelementes 12, die alle in einem vertikal verlaufenden Hohlraum 20h des Flügelüberschlages 20 liegen.

Dazu sind die Lagerteile auf der Vorderseite (Holm 1a) und der Rückseite (Holm 1 b) des unteren Flügelholmes winkelförmig gestaltet, wie dies aus Figuren 5 und 6 bei 31 bzw. 40 hervorgeht. Dies ermöglicht ihre Anbringung in der Beschlags-Aufnahmenut. Die Öffnung 33 innerhalb des Lagerabschnitts 30 zur Aufnahme des Tragbolzens 12a kommt so entsprechend der Profilgeometrie in der Hohlkammer 32 (20h in Figur 5) des Flügels zu liegen. In der Hohlkammer ist auch das Stangenelement 12 aufgenommen. Die Öffnung 33 endet oben bei 34. Der Tragbolzen 12a dient dem Lagern oder Anlenken.

Der Hohlraum wird dazu bereichsweise aufgeschnitten, wie gezeigt. Die Winkelform der Lagerteile ermöglicht eine sehr stabile Verbindung mit dem Flügelprofil und somit auch eine gute Lastaufnahme, vor allem auch wegen der ins Innere des vorzugsweise aus PVC bestehenden Flügelprofils, sowie eine leichte Montagemöglichkeit.

Auch unter Bezugnahme auf Figur 2 sei gesagt, dass der Bolzenabschnitt als Tragbolzen 12a der Figur 4, der untere Abschnitt einer in Längsrichtung fluchtenden Achse ist, die in der Länge hauptsächlich von der Stange 12 eingenommen wird, die über eine obere und untere Muffe 12b,12b' angekoppelt wird. Hier ist eine drehstarre Verbindung vorgesehen, beispielsweise durch eine zumindest teilweise Abflachung der Stange 12. Die jeweilige Muffe, oben die Muffe 12b', und unten die Muffe 12b, sind in die zylindrischen Bolzenabschnitte 12a (unten) und 12a' (oben) eingesetzt und bilden so eine durchgehende Achse mit einzelnen Wellenabschnitten, die drehstarr miteinander verbunden sind, zur Übertragung von Drehmomenten. Auch auf 12a aufgefädelt, aber in Figur 4 zur Verdeutlichung weggelassen, ist Abschnitt 30 des Lagerteils 31 mit Öffnung 33.

Der Formschluss zur Schaffung dieser Drehmomente kann zusätzlich durch Kraftschluss ergänzt werden, beispielsweise durch seitlich eingeschraubte Halteeinrichtungen.

Die zylindrischen Buchsen können auch direkt durch die Abschnitte 30 der winkelförmigen Halteelemente 31 ersetzt werden, dann bildet der jeweilige Abschnitt 30, wie in Figur 6 gezeigt, das verbindende Muffenstück 12b (unten) bzw. 12b' (oben), das auf den jeweiligen Tragbolzen 12a bzw. 12a' aufgefädelt ist.

Eine einstückige Verbindung von diesem zylindrischen Halteabschnitt 30 zu dem Festlegewinkel des Lagerteils 31 ist dann gegeben und verlagert die Montage dieses Winkelstücks in den Bereich der Flügelnut (Beschlags-Aufnahmenut), bei gleichzeitiger Festlegung des abragenden Abschnitts 30 des Lagerteils 31 in den Hohlraum 20h im Flügelüberschlag 20 hinein.

Die Hohlkammer kann allgemein betrachtet auch umlaufend sein, bestehend aus vertikalem Abschnitt 20h im vertikalen Abschnitt des Flügelüberschlags 20, oder horizontalem Abschnitt 32 im horizontalen Abschnitt des Flügelüberschlags 20. Insgesamt ist "Hohlkammer" also entweder jeweils abschnittsweise zu verstehen, oder insgesamt für die Festlegung eines C-förmigen Konzeptes von Stangen 12,11,15, die insgesamt in Hohlkammer(n) des Flügelrahmens 17 aufgenommen sind, der selbst als Profil mit entsprechenden Hohlkammern in "handelsüblicher Weise" ausgestaltet ist, ohne als Sonderanfertigung zu gelten.

Bei dem neuen Beschlagsystem ist die Lagerung für den hinteren unteren Abstellarm 14a ebenfalls innerhalb des unteren horizontalen Flügelholms vorgesehen, und zwar nicht an der hinteren unteren Ecke des Flügels, sondern in deutlichem Abstand von dieser, wie aus Figur 7 ersichtlich ist. Der Abstand ist größer als die Breite des vertikalen Holms.

Das Lagerteil 40 ist in der Beschlags-Aufnahmenut am Flügel befestigbar, während das Lager 41 selbst im Hohlraum 32 des Flügelüberschlags 20 liegt, welcher zu diesem Zweck ebenfalls aufgeschnitten ist, gegebenenfalls einschließlich einer innen liegenden Profilversteifung.

Ein Ebenenwechsel findet durch beide winkligen Lagerteile 40,31 statt.

Von dem neuen Beschlagsystem sind im montierten Zustand nur untere Laufschiene 6 mit den darauf laufenden Wägen 13a,13b, die sie verbindende horizontale Stange 15 und die vorspringenden Bereiche der unteren Abstellarme 14a und 14b zu sehen. Diese sind auf einfache Weise durch eine niedrige Abdeckung 16 gemäß Figur 8 abzudecken, so dass praktisch kein Element des Beschlagsystems sichtbar ist.

Um die Bauhöhe niedrig zu halten ist das horizontale Stangenelement 15 jeweils am unteren Bereich der Laufwagen angebracht, so dass das Ende des Abstellarms 14a im Bauraum zwischen der Unterseite 20b des Flügelüberschlages 20 und dem Stangenelement 15 an den Blendrahmen herangeführt werden kann.

Durch den geringen Abstand der Lagerachsen und der Befestigungsstellen zur Flügelfüllung 18, z.B. in der Beschlagsnut oder Profilhohlräumen, werden entstehende Drehmomente oder Torsionskräfte deutlich verringert im Vergleich zu von außen aufgeschraubten oder vorgelagerten Ausstellarmen bekannter Beschlagsysteme.

## Patentansprüche

1. **Beschlagsystem,** ausgebildet an einem abstellbareren Schiebeflügel (1) mit einem Überschlag (20) angeordnet zu werden, welches Beschlagsystem zwei obere (7a,7b) und zwei untere Abstellarme (14a,14b) aufweist, die - im am Schiebeflügel (1) montierten Beschlagsystem - jeweils einerseits am Schiebeflügel und andererseits an oberen, in einer am Blendrahmen (4) befestigbaren Führungsschiene (5) verschiebbar geführten Laufelementen (19a,19b) bzw. an unteren, auf einer am Blendrahmen (4) befestigbaren Laufschiene (6) längsbeweglichen Laufwägen (13a,13b) angelenkt sind,
wobei ein oberer und ein unterer Abstellarm (7b,14b) nur an der Vorderseite (1a) des Beschlagsystems mit einem vertikalen Stangenelement (12,12a) zur Ausführung synchroner Bewegungen miteinander verbunden sind, um parallel und gleichmäßig abgestellt zu werden,
wobei das vertikale Stangenelement (12,12a) ausgebildet ist - im am Schiebeflügel (1) montierten Zustand - verdeckt in einem vertikalen Hohlraum (20h) des Überschlags (20) eines Flügelrahmenprofils (17) des Schiebeflügels angeordnet zu werden.

2. Beschlagsystem nach Anspruch 1 für ein Fenster oder eine Türe, wobei der obere und der untere Abstellarm (7b,14b) an der in Schließrichtung weisenden Seite (1a) des Beschlagssystems als die Vorderseite über ein vertikales Stangenelement (12) miteinander verbunden sind, und bei dem ein für die Gewichtsaufnahme des Flügels aufnahmefähiges Element (30) ebenso, wie ein für eine Anlenkung am Element (30) angepasster/ausgebildeter Tragbolzen (12a) wie auch - in dessen Verlängerung - das vertikale Stangenelement (12) für eine zumindest teilweise Aufnahme in dem Hohlraum als Hohlkammer (32,20h) des Überschlags (20) ausgebildet sind.

3. Beschlagsystem nach Anspruch 1, bei dem zumindest ein Lagerteil (30,40) für die Vorderseite (1a) oder die Rückseite (1b) des Beschlagssystems winkelförmig ausgebildet ist, und in der Beschlag-Aufnahmenut oder der Hohlkammer (32,20h) des Flügelrahmen-Profils (17) montierbar sind, womit eine Aufnahmeöffnung (33,34;41) für einen Lagerbolzen - entsprechend der Profilgeometrie des Flügelrahmens - in der Hohlkammer (32,20h) des Profils zu liegen kommt.

4. Beschlagsystem nach Anspruch 1, bei dem ein Lagerteil (40;41) für den hinteren Ausstellarm im montierten Zustand des Beschlagsystems im deutlichen Abstand von dem hinteren Ende (1b) des unteren waagerechten Flügelholms in einer entsprechend ausgenommenen, insbesondere ausgefrästen, Hohlkammer (32) des Flügelüberschlages (20) montierbar ist.

5. Beschlagsystem nach Anspruch 1, wobei der Hohlraum (20h,32) geschlossen ist, durchbrochen von einer Stange (12) oder einem Tragbolzen (12a,12a') in Fluchtung mit der Stange.

6. Beschlagsystem nach Anspruch 1, wobei die Last aufnehmende Tragbolzen (12a,12a') im montierten Zustand des Beschlagsystems und bei geschlossenem Flügel (1) innerhalb eines Abstandes (X) zwischen Rauminnenseite des Blendrahmens (4) und Rauminnenseite des Flügelrahmens (17), insbesondere in einem geringen Abstand (Y) von einer Flügelfüllung (18) angeordnet sind.

7. Beschlagsystem nach Anspruch 1, wobei im montierten Zustand die unten am Blendrahmen befestigbaren Beschlagteile (6,13b,15,14a,14b) durch eine niedrige Profilabdeckung (16) abgedeckt sind.

8. Beschlagsystem nach Anspruch 1, wobei ein Tragbolzen des hinteren Laufwagens (13a) im montierten Zustand des Beschlagsystems in etwa mit einem horizontalen Stangenelement (15), das die beiden Laufwägen verbindet, fluchtet.

9. Beschlagsystem nach Anspruch 1, wobei an Enden der unteren Ausstellarme (14a,14b) Tragbolzen befestigt sind, und das Ende des hinteren Ausstellarms (14a) in einem Raum zwischen Überschlagsunterseite (20b) und Verbindungsstange (15) einschwenkbar ist.

10. **Abstellbarer Schiebeflügel,** angepasst aus der Schließstellung in einem zugehörigen Blendrahmen abgestellt zu werden,
- mit einem zugehörigen Beschlagsystem, welches zwei obere (7a,7b) und zwei untere Abstellarme (14a,14b) aufweist, die jeweils am Flügel (1) und andererseits an einer oberen Führungsschiene (5) verschiebbar geführten Laufelementen (19a,19b) bzw. auf einer unteren Laufschiene (6) beweglichen Laufwägen (13a,13b) angelenkt sind;
- welche Schienen am Blendrahmen (4) befestigbar sind,
- wobei ein unterer und ein oberer Abstellarm an der in Schließrichtung des Schiebeflügels (1) weisenden Seite (1a) über ein vertikales Stangenelement (12,12a) zur Ausführung synchroner Bewegungen miteinander verbunden sind, wobei der Rahmen aus für Dreh-, Dreh-Kipp- oder Kipp-Schiebefenster verwendbaren Hohlprofilen (17) aus Metall oder Kunststoff besteht und die Last des Schiebeflügels (1) aufnehmende Anlenkstellen (21a,21b) der beiden unteren Abstellarme (14a,14b) und zugehörige Lagerteile (31,40) sowie ebenfalls die Last des Schiebeflügels mit aufnehmende Tragbolzen (12a) sowie ein in der Verlängerung des vorderen Tragbolzens (12a) angeordnetes vertikales Stangenelement (12) zumindest teilweise in einer Hohlkammer (32,20h) des Flügelüberschlags (20) liegen.

11. Schiebeflügel nach Anspruch 10, bei dem zumindest eines der beiden die Last des Schiebeflügels (1) aufnehmenden Lagerteile (31,40) für die in Schließrichtung weisende Vorderseite (1a) und die entgegengesetzt weisende Rückseite (1b) des unteren Flügelholms winkelförmig ausgebildet und in einer Beschlagaufnahmenut des Flügelholms angeordnet ist, wobei jeweils die Aufnahmeöffnung (33,34;41) für den Tragbolzen (12a) - entsprechend der Profilgeometrie des Flügelrahmens - in der Hohlkammer (20h,32) liegt.

12. Schiebeflügel nach Anspruch 10, bei dem das Lagerteil (40,41) für den hinteren unteren Abstellarm (14a) im deutlichen Abstand vom hinteren Ende (1b) des unteren waagerechten Flügelholms in einer entsprechend ausgenommenen, insbesondere ausgefrästen Hohlkammer (32) des Flügelüberschlags (20) montiert ist.

13. Schiebeflügel nach einem der voranstehenden Ansprüche 10 bis 12, bei dem die Hohlkammer (20h) geschlossen ist, nur durchbrochen von dem Stangenelement (12) oder einem Tragbolzen (12a,12a') in Fluchtung mit dem Stangenelement (12).

14. Schiebeflügel nach einem der voranstehenden Ansprüche 10 bis 13, bei dem die unten am Blendrahmen befestigbaren Beschlagteile (6,13b,15,14a,14b) durch eine niedrige Profilabdeckung (16) am Schiebeflügel abgedeckt sind.

15. Schiebeflügel nach einem der voranstehenden Ansprüche 10 bis 14, wobei das zugehörige Beschlagsystem so ausgebildet ist, dass seine Elemente - bis auf Abschnitte der unteren Abstellarme (14a,14b) - in einer vertikalen Zone mit einer gegebenen Breite (X) unterhalb des Überschlags (20) in der Schließstellung des Schiebeflügels zwischen der Rauminnenseite (4a) des Blendrahmens (4) und der Rauminnenseite (20a) des Flügelüberschlages (20) angeordnet sind.

16. Schiebeflügel nach einem der voranstehenden Ansprüche 10 bis 15, bei dem ein Tragbolzen des hinteren Laufwagens (13a) in einer angestellten Schließlage des Schiebeflügels (1) im Falzraum (3) in etwa mit einem horizontalen Stangenelement (15) fluchtet, welches die beiden Laufwägen (13a,13b) verbindet.

17. Schiebeflügel nach Anspruch 11, bei dem an den Enden der unteren Abstellarme (14a,14b) Tragbolzen befestigt sind und das Ende des hinteren unteren Abstellarms (14a) in einem Raum zwischen einer Unterseite (20b) des Überschlags (20) und der Verbindungsstange (15) zu liegen kommt, wenn der Schiebeflügel (1) in der Schließlage ist.

## Claims

1. Mounting system formed to be arranged on a detachable sliding casement (1) with a cover (20), which mounting system has two upper (7a, 7b) and two lower detaching arms (14a, 14b) which - in the mounting system assembled on the sliding casement (1) - are pivoted in each case on the one side on the sliding casement and on the other side on upper travelling elements (19a, 19b) guided to be displaceable in a guide rail (5) which can be attached to the blind frame (4) or on lower travelling carriages (13a, 13b) which can be moved longitudinally on a travelling rail (6) which can be attached to the blind frame (4), wherein an upper and a lower detaching arm (7b, 14b) are connected to one another only on the front side (1a) of the mounting system with a vertical rod element (12, 12a) for executing synchronous movements to be detached in parallel and uniform manner, wherein the vertical rod element (12, 12a) is formed - in the state assembled on the sliding casement (1) -to be arranged hidden in a vertical cavity (20h) of the cover (20) of a casement frame profile (17) of the sliding casement.

2. Mounting system according to claim 1 for a window or a door, wherein the upper and the lower detaching arm (7b, 14b) are connected to one another via a vertical rod element (12) on the side (1a) of the mounting system pointing in the closing direction as the front side, and in which an element (30) which is able to absorb the weight of the casement just like a load-bearing bolt (12a) adapted/designed for pivoting on the element (30) and also - in its extension -the vertical rod element (12) are designed for at least partial absorption in the cavity as hollow chamber (32, 20h) of the cover (20).

3. Mounting system according to claim 1, in which at least one bearing part (30, 40) for the front side (1a) or the rear side (1b) of the mounting system is designed to be angular, and can be assembled in the mounting absorption groove or the hollow chamber (32, 20h) of the casement frame profile (17), with which an absorption opening (33, 34; 41) for a bearing bolt - corresponding to the profile geometry of the casement frame - comes to rest in the hollow chamber (32, 20h) of the profile.

4. Mounting system according to claim 1, in which a bearing part (40; 41) for the rear opening arm in the assembled state of the mounting system, can be assembled at a clear distance from the rear end (1b) of the lower horizontal casement beam in a correspondingly relieved, in particular recessed, hollow chamber (32) of the casement cover (20).

5. Mounting system according to claim 1, wherein the cavity (20h, 32) is closed, perforated by a rod (12) or a load-bearing bolt (12a, 12a') in alignment with the rod.

6. Mounting system according to claim 1, wherein the load-absorbing load-bearing bolts (12a, 12a') in the assembled state of the mounting system and when the casement (1) is closed are arranged within a distance (X) between room inner side of the blind frame (4) and room inner side of the casement frame (17), in particular at a short distance (Y) from a casement panel (18).

7. Mounting system according to claim 1, wherein in the assembled state, the mounting parts (6, 13b, 15, 14a, 14b), which can be attached to the bottom of the blind frame, are covered by a low profile covering (16).

8. Mounting system according to claim 1, wherein a load-bearing bolt of the rear travelling carriage (13a), in the assembled state of the mounting system, is aligned approximately with a horizontal rod element (15) which connects the two travelling carriages.

9. Mounting system according to claim 1, wherein load-bearing bolts are attached to ends of the low opening arms (14a, 14b), and the end of the rear opening arm (14a) can be pivoted in, in a space between cover underside (20b) and connecting rod (15).

10. Detachable sliding casement, adapted to be detached from the closed position in an associated blind frame,
- having an associated mounting system which has two upper (7a, 7b) and two lower detaching arms (14a, 14b) which are pivoted in each case on the casement (1) and on the other side travelling elements (19a, 19b) guided to be displaceable on an upper guide rail (5) or travelling carriages (13a, 13b) which can be moved on a lower travelling rail (6);
- which rails can be attached to the blind frame (4),
- wherein a lower and an upper detaching arm are connected to one another via a vertical rod element (12, 12a) on the side (1a) pointing in the closing direction of the sliding casement (1) for executing synchronous movements, wherein the frame consists of hollow profiles (17) made from metal or plastic which can be used for turn, tilt-turn or tilt sliding windows and the pivot points (21a, 21b) of the two lower detaching arms (14a, 14b) absorbing the load of the casement frame (1) and associated bearing parts (31, 40) and likewise the load of the sliding casement with absorbing load-bearing bolts (12a) and a vertical rod element (12) arranged in the extension of the front load-bearing bolt (12a) lie at least partly in a hollow chamber (32, 20h) of the casement cover (20).

11. Sliding casement according to claim 10, in which at least one of the two bearing parts (31, 40) absorbing the load of the sliding casement (1) for the front side (1a) pointing in closing direction and the oppositely pointing rear side (1b) of the lower casement beam is designed to be angular and arranged in a mounting absorption groove of the casement beam, wherein in each case the absorption opening (33, 34; 41) for the load-bearing bolt (12a) - corresponding to the profile geometry of the casement frame - lies in the hollow chamber (20h, 32).

12. Sliding casement according to claim 10, in which the bearing part (40, 41) for the rear lower detaching arm (14a) is assembled at a clear distance from the rear end (1b) of the lower horizontal casement beam in a correspondingly relieved, in particular recessed, hollow chamber (32) of the casement cover (20).

13. Sliding casement according to one of the preceding claims 10 to 12, in which the hollow chamber (20h) is closed, only perforated by the rod element (12) or a load-bearing bolt (12a, 12a') in alignment with the rod element (12).

14. Sliding casement according to one of the preceding claims 10 to 13, in which the mounting parts (6, 13b, 15, 14a, 14b), which can be attached to the bottom of the blind frame, are covered by a low profile covering (16) on the sliding casement.

15. Sliding casement according to one of the preceding claims 10 to 14, wherein the associated mounting system is designed so that its elements - except for sections of the lower detaching arms (14a, 14b) - are arranged in a vertical zone with a given width (X) below the cover (20) in the closed position of the sliding casement between the room inner side (4a) of the blind frame (4) and the room inner side (20a) of the casement cover (20).

16. Sliding casement according to one of the preceding claims 10 to 15, in which a load-bearing bolt of the rear travelling carriage (13a) in a set closed position of the sliding casement (1) in the rebate space (3) is aligned approximately with a horizontal rod element (15) which connects the two travelling carriages (13a, 13b).

17. Sliding casement according to claim 11, in which load-bearing bolts are attached to the ends of the lower detaching arms (14a, 14b) and the end of the rear lower detaching arm (14a) comes to rest in a space between an underside (20b) of the cover (20) and the connecting rod (15) when the sliding casement (1) is in the closed position.

## Revendications

1. Ferrure, conçue pour être disposée avec un recouvrement (20) sur un panneau coulissant (1) pouvant être déporté, ferrure qui présente deux bras de déport supérieurs (7a, 7b) et deux inférieurs (14a, 14b), qui - dans la ferrure montée sur le panneau coulissant (1)- sont respectivement articulés d'une part sur le panneau coulissant et d'autre part sur des curseurs supérieurs (19a, 19b) guidés de façon coulissante dans un rail de guidage (5) à fixer au châssis dormant (4) ou sur des coulisseaux inférieurs (13a, 13b) mobiles en direction longitudinale sur un rail de glissement (6) à fixer au châssis dormant (4),
dans laquelle un bras de déport supérieur et un inférieur (7b, 14b) ne sont reliés l'un à l'autre que sur le côté avant (1a) de la ferrure au moyen d'un élément de tige vertical (12, 12a) pour l'exécution de mouvements synchrones, afin d'être déportés parallèlement et uniformément,
dans laquelle l'élément de tige vertical (12, 12a) est conçu pour - à l'état monté sur le panneau coulissant (1) - être disposé de façon masquée dans un espace creux vertical (20h) du recouvrement (20) d'un profilé de châssis de panneau (17) du panneau coulissant.

2. Ferrure selon la revendication 1 pour une fenêtre ou une porte, dans laquelle le bras de déport supérieur et l'inférieur (7b, 14b) sont reliés l'un à l'autre au moyen d'un élément de tige vertical (12) sur le côté (1a) de la ferrure orienté dans la direction de fermeture comme étant le côté avant, et dans laquelle un élément (30) capable de supporter le poids du panneau, tout comme un boulon de support (12a) adapté/conçu pour une articulation sur l'élément (30) et comme aussi - dans le prolongement de celui-ci - l'élément de tige vertical (12) sont conçus pour être logés au moins partiellement dans l'espace creux formant chambre creuse (32, 20h) du recouvrement (20).

3. Ferrure selon la revendication 1, dans laquelle au moins une partie de palier (30, 40) pour le côté avant (1a) ou le côté arrière (1b) de la ferrure est de forme coudée, et peuvent être montées dans la rainure de réception de la ferrure ou dans la chambre creuse (32, 20h) du profilé de châssis de panneau (17), une ouverture de réception (33, 34; 41) pour un tourillon - correspondant à la géométrie du profilé du châssis de panneau - venant se placer dans la chambre creuse (32, 20h) du profilé.

4. Ferrure selon la revendication 1, dans laquelle une partie de palier (40; 41) pour le bras de déport postérieur, à l'état monté de la ferrure, peut être montée à une nette distance de l'extrémité postérieure (1b) de la traverse horizontale inférieure du panneau dans une chambre creuse (32), évidée de manière correspondante, en particulier évidée par fraisage, du recouvrement de panneau (20).

5. Ferrure selon la revendication 1, dans laquelle l'espace creux (20h, 32) est fermé, traversé par une tige (12) ou un boulon de support (12a, 12a') en alignement avec la tige.

6. Ferrure selon la revendication 1, dans laquelle les boulons de support (12a, 12a') reprenant la charge sont disposés, à l'état monté de la ferrure et le panneau (1) étant fermé, à l'intérieur d'une distance (X) entre le côté intérieur du local du châssis dormant (4) et le côté intérieur du local du châssis de panneau (17), en particulier à une faible distance (Y) d'une garniture de panneau (18).

7. Ferrure selon la revendication 1, dans laquelle, à l'état monté, les parties de ferrure (6, 13b, 15, 14a, 14b) à fixer au bas du châssis dormant, sont masquées par un recouvrement de profilé inférieur (16).

8. Ferrure selon la revendication 1, dans laquelle un boulon de support du coulisseau postérieur (13a) est, à l'état monté de la ferrure, aligné sensiblement avec un élément de tige horizontal (15), qui relie les deux coulisseaux.

9. Ferrure selon la revendication 1, dans laquelle des boulons de support sont fixés aux extrémités des bras de déport inférieurs (14a, 14b), et l'extrémité du bras de déport postérieur (14a) peut pivoter dans un espace entre le côté inférieur du recouvrement (20b) et la tige de liaison (15).

10. Panneau coulissant pouvant être déporté, apte à être déporté à partir de la position de fermeture dans un châssis dormant correspondant,
- avec une ferrure correspondante, qui présente deux bras de déport supérieurs (7a, 7b) et deux inférieurs (14a, 14b), qui sont respectivement articulés sur le panneau (1) et d'autre part sur des curseurs (19a, 19b) guidés de façon coulissante sur un rail de guidage supérieur (5) ou sur des coulisseaux (13a, 13b) mobiles sur un rail de glissement inférieur (6);
- rails qui peuvent être fixés au châssis dormant (4);
- dans lequel un bras de déport inférieur et un supérieur sont reliés l'un à l'autre sur le côté (1a) orienté dans la direction de fermeture du panneau coulissant (1) au moyen d'un élément de tige vertical (12, 12a) pour l'exécution de mouvements synchrones, dans lequel le châssis se compose de profilés creux (17) en métal ou en matière synthétique utilisables pour des fenêtres pivotantes, oscillo-battantes ou oscillo-coulissantes et des points d'articulation (21a, 21b) reprenant la charge du panneau coulissant (1) des deux bras de déport inférieurs (14a, 14b) et des parties de palier correspondantes (31, 40) ainsi également que des boulons de support (12a) reprenant également la charge du panneau coulissant ainsi qu'un élément de tige vertical (12) disposé dans le prolongement du boulon de support antérieur (12a) sont situés au moins en partie dans une chambre creuse (32, 20h) du recouvrement de panneau (20).

11. Panneau coulissant selon la revendication 10, dans lequel au moins une des deux parties de palier (31, 40) reprenant la charge du panneau coulissant (1) pour le côté avant (1a) orienté dans la direction de fermeture et le côté arrière (1b) orienté en direction opposée de la traverse inférieure du panneau est de forme coudée et est disposée dans une rainure de réception de ferrure de la traverse du panneau, dans lequel l'ouverture de réception (33, 34; 41) pour le boulon de support (12a) - correspondant à la géométrie du profilé du châssis du panneau - est chaque fois située dans la chambre creuse (20h, 32).

12. Panneau coulissant selon la revendication 10, dans lequel la partie de palier (40, 41) pour le bras de déport inférieur postérieur (14a) est montée à une nette distance de l'extrémité postérieure (1b) de la traverse horizontale inférieure du panneau dans une chambre creuse (32), évidée de manière correspondante, en particulier évidée par fraisage, du recouvrement de panneau (20).

13. Panneau coulissant selon l'une quelconque des revendications précédentes 10 à 12, dans lequel la chambre creuse (20h) est fermée, traversée uniquement par l'élément de tige (12) ou un boulon de support (12a, 12a') en alignement avec l'élément de tige (12).

14. Panneau coulissant selon l'une quelconque des revendications précédentes 10 à 13, dans lequel les parties de ferrure (6, 13b, 15, 14a, 14b) à fixer au bas du châssis dormant sont masquées par un recouvrement de profilé inférieur (16) sur le panneau coulissant.

15. Panneau coulissant selon l'une quelconque des revendications précédentes 10 à 14, dans lequel la ferrure correspondante est conçue de telle manière que ses éléments - jusqu'à des parties des bras de déport inférieurs (14a, 14b) - soient disposés dans une zone verticale ayant une largeur donnée (X) en dessous du recouvrement (20), dans la position de fermeture du panneau coulissant, entre le côté intérieur du local (4a) du châssis dormant (4) et le côté intérieur du local (20a) du recouvrement de panneau (20).

16. Panneau coulissant selon l'une quelconque des revendications précédentes 10 à 15, dans lequel un boulon de support du coulisseau postérieur (13a), dans une position de fermeture déportée du panneau coulissant (1), est sensiblement aligné dans l'espace de feuillure (3) avec un élément de tige horizontal (15), qui relie les deux coulisseaux (13a, 13b).

17. Panneau coulissant selon la revendication 11, dans lequel des boulons de support sont fixés aux extrémités des bras de déport inférieurs (14a, 14b) et l'extrémité du bras de déport inférieur postérieur (14a) vient se placer dans un espace entre un côté inférieur (20b) du recouvrement (20) et la tige de liaison (15), lorsque le panneau coulissant (1) se trouve dans la position de fermeture.
